# EUROPÄISCHE PATENTSCHRIFT

(11) **EP 1 203 858 B1**
(45) Veröffentlichungstag und Bekanntmachung des Hinweises auf die Patenterteilung: **16.08.2006**
(21) Anmeldenummer: 01113812.0
(22) Anmeldetag: 06.06.2001
(51) Int. Cl.: E04G 21/20

(54) **Vorrichtung und Verfahren zum Aufbringen von Dünnbettmörtel**
Device and method to spread thin mortar beds
Dispositif et méthode pour déposer du mortier de collage mince

(30) Priorität: 06.11.2000 DE 10054899
(43) Veröffentlichungstag der Anmeldung: 08.05.2002
(73) Patentinhaber: quick-mix Gruppe GmbH & Co. KG, 49090 Osnabrück (DE)
(72) Erfinder: Hamann, Dietmar, 49078 Osnabrück (DE); Simon, Walter, 56743 Mending (DE)
(74) Vertreter: Gesthuysen, von Rohr & Eggert

(56) Entgegenhaltungen:
- DE-A- 4 334 096
- FR-A- 2 490 263
- FR-A- 2 638 478
- GB-A- 753 558

## Beschreibung

Die vorliegende Erfindung betrifft eine Mörtelauftragsvorrichtung zum Aufbringen von Dünnbettmörtel auf eine Seite von mehreren, nebeneinander angeordneten Steinen, insbesondere Hochlochsteinen, die zwecks Aufbringung des Mörtels in einer Verfahrrichtung über die Steine bewegt wird und die eine Einfüllöffnung und eine Austragsöffnung aufweist, gemäß dem Oberbegrifften Anspruch 1 sowie ein entsprechendes Verfahren zum Aufbringen von Dünnbettmörtel in gleichmäßiger Dicke. Unter Dünnbettmörtel wird auch Schmalfugenmörtel gemäß der deutschen Patentschrift DE 42 18 143 C1 verstanden.

Bei bekannten Mörtelauftragsvorrichtungen wird ein Vorratsraum über eine Einfüllöffnung mit Dünnbettmörtel gefüllt. Dieser verteilt sich aufgrund seiner zähflüssigen Konsistenz gleichmäßig im gesamten unteren Bereich der Auftragsöffnung. Durch Öffnen eines Schiebers gelangt der eingefüllte Mörtel über die gesamte Fläche der Austragsöffnung auf die Oberfläche der zu beschichtenden Steine. Wird die Vorrichtung über die Steine gezogen, wird der nun bereits auf den Steinen befindliche Mörtel durch einen Spalt gepreßt, der sich zwischen der Steinoberfläche und der unteren Kante der rückwärtigen Wand der Vorrichtung befindet. Bei diesem Vorgang bildet sich hinter der Vorrichtung eine Mörtelschicht, die der Breite und Höhe des Spaltes entspricht.

Ein entsprechender Mörtelauftragschlitten ist in der FR-A-2 392 196 beschrieben. Er weist eine obere Einfüllöffnung und eine untere Austragsöffnung für den Mörtel auf, wobei diese Öffnungen im wesentlichen die gleiche Größe haben. Im Bodenbereich des Schlittens ist ein Verschlußschieber angeordnet, mit dem der Ausfluß des eingefüllten Mörtels freigegeben oder unterbrochen werden kann.

Sobald aus einer derartigen Vorrichtung zu Beginn des Aufbringvorgangs der Verschlußschieber vollständig herausgezogen ist, so ist insbesondere bei einem vollständig gefüllten Vorratsbehälter zunächst der Druck des Dünnbettmörtels auf die Steinoberfläche so hoch, daß eine gewisse Menge Mörtel in den Steinöffnungen ungenutzt versinkt. Außerdem ist bei herkömmlichen Vorrichtungen dieser Art gegen Ende eines Aufbringvorgangs, also dann wenn der Vorratsbehälter relativ leer ist, der Druck des sich noch im Inneren befindenden Dünnbettmörtels auf den darunterliegenden Stein so gering geworden, daß der Mörtel kaum noch am Stein haften bleibt. Die Folge ist, daß der Mörtel nicht mehr plan und gleichmäßig in Form einer geschlossenen Schicht auf dem Stein aufliegt. Eine solche herkömmliche Mörtelauftragsvorrichtung kann also nicht bis zur vollständigen Leerung des Vorratsbehälters einen gleichmäßigen optimalen Mörtelauftrag bzw. Verbindung des Mörtels mit dem Stein gewährleisten. Zudem werden durch den in den Steinöffnungen versinkenden Mörtel die Wärmedämmwerte des Mauerwerks deutlich verschlechtert. Durch den in die Hohlräume gefallenen Mörtel ist die Mörtelschicht oft bis zu 50 Millimeter dicker als die eigentliche, nachher im fertigen Mauerwerk sichtbare, Fuge.

In der deutschen Patentanmeldung 100 33 842.9 der Anmelderin wird ein Mörtelauftragschlitten beschrieben, der die Nachteile des durch den anfänglichen hohen Mörteldruck bedingten Mörtelverlusts und des mangelhaften Mörtelauftrags wegen des geringen Drucks bei leerem Behälter reduziert, indem ein Förderband in dem Auftragschlitten angeordnet ist, das den Schlitten zum größten Teil nach unten verschließt. Diese Ausgestaltung hat den besonderen Effekt, daß trotz vollständig gefülltem Mörtelvorratsraum der Großteil des Dünnbettmörtels auch während des Aufbringvorgangs auf einem Förderband aufliegt und nicht wie bei herkömmlichen Schlitten über die gesamte Grundfläche des Vorratsraums auf die Steine drückt. Bei diesem Schlitten wird der Mörtel automatisch während des Aufbringvorgangs in den hinteren Schlittenteil bewegt und dort über der Austragsöffnung angehäuft. Der Mörtel drückt dann nur in einem relativ kleinen Bereich, nämlich im Bereich der Austragsöffnung, auf die Steinoberfläche, und der weitaus größte Teil des Mörtelgewichts lastet auch nach Öffnen der Verschlußvorrichtung noch auf dem Schlitten, insbesondere auf dem Förderband.

Eine vollständige Vermeidung der beschriebenen Nachteile ist aber selbst mit dieser Vorrichtung nicht möglich, da auch hier noch eine, wenn auch relativ geringe, Menge an Mörtel im Schlitten auf die Steine drückt. Dieser Effekt wird zudem noch durch die zumeist verstellbare Leiste bzw. das Abziehblech zur Einstellung der Schichtdicke an der rückwärtigen Wand der Vorrichtung verstärkt, da diese beim Ziehen der Vorrichtung den Mörtel naturgemäß noch zusätzlich in die Steinöffnungen drückt. Dieser Effekt tritt beispielsweise auch beim Verschließen von Öffnungen mittels eines Spachtels und Spachtelmasse auf.

Ein zusätzlicher Nachteil aller aus dem Stand der Technik bekannten Mörtelauftragsvorrichtungen ist der hohe Kraftaufwand beim Ziehen einer solchen über die zu beschichtenden Steine. Der Kraftaufwand ist einerseits durch den Reibungswiderstand der Vorrichtung gegenüber den Steinen, also durch ihr Gewicht, bedingt, andererseits auch durch den Widerstand gegenüber dem Teil der Mörtelmasse, die im Inneren der Vorrichtung auf den Steinen angehäuft ist und die auf den Steinen verteilt werden soll.

Die DE 43 34 096 A1 betrifft eine Auftragsvorrichtung für Mörtel, insbesondere Dünnbettmörtel, die einen Vorratsbehälter aufweist, der mit einer Auslaßöffnung versehen ist, wobei unterhalb der Auslaßöffnung eine Walze angeordnet ist, an der umlaufende Abstandselemente vorgesehen sind, welche beim Auftrag des Mörtels auf den Steinen abrollen, und die Auftragsvorrichtung außerdem ein Griffteil und einen Betätigungshebel zum Öffnen der Auslaßöffnung aufweist.

Die britische Patentschrift GB 753 558 beschreibt eine Mörtelauftragsvorrichtung, bei der zu Zwecken des Mörtelauftrags eine Mörtelwalze auf ihren Begrenzungsscheiben und gegebenenfalls vorgesehenen Rippen in eine vorgegebene Richtung über die Steine gleitet und dabei den Mörtel auf den dazwischen und dem Walzenkörper befindlichen Ringraum und nachfolgend auf die Steine überträgt. Ferner weist die Vorrichtung Abstreifer auf, welche dazu dienen, den Ringraum zwischen dem zylindrischen Kern der Mörtelwalze und den Begrenzungsscheiben oder den gegebenenfalls vorhandenen Rippen vor dem erneuten Mörtelzufluß aus dem Vorratsbehälter zu reinigen.

Die französische Offenlegungsschrift FR 2 490 263 betrifft eine in Verfahrrichtung bewegbare Vorrichtung zur Ausbringung eines Mörtels auf einer Oberfläche in Form eines oder mehrerer paralleler Streifen, die vorzugsweise alle die gleiche konstante Dicke haben, wobei die Vorrichtung einen den Mörtel aufnehmenden Trichter, der in seinem unteren Teil offen ist, um eine Austragsöffnung auszusparen, die durch eine Klappe verschließbar ist, sowie Mittel zur Führung der Vorrichtung auf der zu beschichtenden Oberfläche aufweist, wobei die Austragsöffnung mit einer rotierenden, festen Auftragswalze verbunden ist, mittels welcher der Mörtel auf die Oberfläche aufgetragen wird.

Der Erfindung liegt die Aufgabe zugrunde, eine Mörtelauftragsvorrichtung und ein entsprechendes Verfahren zur Verfügung zu stellen, bei der die genannten Nachteile vermieden werden. Außerdem soll die Handhabung der Vorrichtung auf der Baustelle vereinfacht und der während des Aufbringvorgangs erforderliche Kraftaufwand verringert werden.

Die Lösung der Aufgabe durch die Erfindung besteht in einer Weiterbildung des Gegenstands der deutschen Patentanmeldung 100 54 900.4 "Verfahren und Vorrichtung zum Aufbringen von Dünnbettmörtel" im Namen der Firma Tubag Trass-, Zement- und Steinwerke GmbH.

Gegenstand der vorliegenden Erfindung ist somit eine Mörtelauftragsvorrichtung nach Anspruch 1. Weitere, vorteilhafte Ausgestaltungen sind Gegenstand der Vorrichtungsunteransprüche (Ansprüche 2 bis 11).

Weiterer Gegenstand der vorliegenden Erfindung ist ein Verfahren nach Anspruch 12.

Bei der zur Lösung vorgeschlagenen Vorrichtung handelt es sich um eine Mörtelauftragsvorrichtung zum Aufbringen von Dünnbettmörtel auf eine Seite von mehreren, nebeneinander angeordneten Hochlochsteinen, die zwecks Aufbringung des Mörtels in einer Verfahrrichtung über die Steine bewegt wird und eine Einfüllöffnung sowie eine Austragsöffnung aufweist. Diese Vorrichtung ist dadurch gekennzeichnet, daß die Austragsöffnung durch eine umlaufende, die Steine nicht berührende Mörtelwalze und eine Einstellvorrichtung für die Dicke der Mörtelschicht begrenzt ist, wobei die zwischen der Mörtelwalze und der Einstellvorrichtung gebildete Austragsöffnung als ein Spalt ausgebildet ist, durch den der Mörtel zu einem Mörtelstreifen, welcher der Höhe und Breite des Spaltes entspricht, geformt wird, daß die umlaufende Mörtelwalze über ein Getriebe durch mindestens ein die Steine berührendes, mit dem Gehäuse der Mörtelauftragsvorrichtung verbundenes, in Verfahrrichtung vor der Mörtelwalze angeordnetes Antriebsrad angetrieben wird und daß die Austragsöffnung in Verfahrrichtung hinter der Achse der Mörtelwalze angeordnet ist, so daß der fertig geformte Mörtelstreifen in Verfahrrichtung hinter der Austragsöffnung auf die Steine aufgelegt wird.

Die Funktionsweise dieser Vorrichtung entspricht weitgehend der des in der vorgementen deutschen Patentanmeldung 100 54 900.4 beschriebenen Auftragschlittens mit dem Unterschied, daß statt eines umlaufenden Förderbandes eine Walze in der Vorrichtung angeordnet ist und diese Funktion ausführt.

Die umlaufende Mörtelwalze wird zweckmäßig durch mindestens ein die Steine berührendes mit dem Gehäuse der Mörtelauftragsvorrichtung verbundenes Antriebsrad, worunter auch entsprechende Rollen oder Walzen verstanden werden, angetrieben.

Vorzugsweise ist das Antriebsrad bzw. eine entsprechende Rolle oder Walze in Verfahrrichtung vor der Mörtelauftragsvorrichtung oder darunter angeordnet, so daß sie einen Teil des Gewichts der Vorrichtung trägt. Im Ruhezustand der Vorrichtung, z.B. während des Befüllens des Vorratsbehälters mit Dünnbettmörtel, kann der übrige Teil des Gewichts auf einer oder mehreren Stützen lasten. Diese Stützen können, sofern sie fest mit dem Gehäuse der Vorrichtung verbunden sind, auch als Handgriff dienen, mit dem die Vorrichtung während des Aufbringvorgangs von einem Arbeiter über die zu beschichtenden Steine geschoben werden kann. Dabei wird dieser Handgriff bzw. diese Stütze, die üblicherweise an der in Verfahrrichtung rückwärtigen Wand der Vorrichtung angebracht ist, etwas angehoben, wodurch die Vorrichtung leicht nach vorne gekippt wird. Idealerweise lastet dann das gesamte Gewicht der mit Mörtel befüllten Vorrichtung auf dem Antriebsrad, wodurch die Vorrichtung mit geringem Kraftaufwand über die Steine gerollt werden kann.

Bei der Einstellvorrichtung für die Dicke des herzustellenden Mörtelstreifens handelt es sich üblicherweise um ein Blech, das an der in Verfahrrichtung hinteren Wand angeschraubt sein kann. Zwischen der Einstellvorrichtung und der Mörtelwalze befindet sich ein Spalt, durch den der Mörtel zu einem Streifen geformt wird, der der Spaltform, d.h. der Höhe und Breite des Spaltes entspricht. Denkbar ist statt eines Einstellblechs auch eine Walze, an der der Mörtel, beispielsweise durch die Wahl einer geeigneten Beschichtung oder Oberflächenbeschaffenheit, nicht haften bleibt. Über die Mörtelwalze wird der in die Vorrichtung gefüllte Mörtel in den hinteren Teil gefördert und durch die Austragsöffnung transportiert, die der Höhe und der Breite des späteren Mörtelstreifens entspricht.

Das Einstellblech kann auswärts gebogen und höhenverstellbar sein und ist vorteilhafterweise auch auswechselbar, so daß unterschiedliche Bleche oder Schablonen zum Einsatz kommen können.

Gemäß einer Weiterbildung ist vorgesehen, daß ein Teil der unteren Kante der Einstellvorrichtung die Mörtelwalze berührt. An der Berührungsstelle gelangt dann kein Mörtel mehr aus dem Inneren der Vorrichtung nach außen. Ist die Einstellvorrichtung, z.B. das Einstellblech, auswechselbar, so kann durch Verwenden verschiedener Schablonen die Breite des herzustellenden Mörtelstreifens variiert und unterschiedlichen Steinbreiten oder -formen angepaßt werden. Auch eine Aufteilung in mehrere Streifen ist möglich. Mittels eines Einstellblechs, das im mittleren Bereich die Mörtelwalze berührt und nur auf die rechte und linke Seite zuläßt, daß ein Mörtelstreifen durch die Austragsöffnung gelangt, können beispielsweise auch Steine mit einer Mörtelschicht versehen werden, die nur im äußeren Bereich einen Steg aufweisen, ansonsten aber hohl sind. Auf diese Weise kann eine einzige Mörtelauftragsvorrichtung durch bloßes auswechseln der Einstellvorrichtung für verschiedene Steinbreiten verwendet werden.

Damit sich der fertig geformte Mörtelstreifen, der keine verstärkende Einlage wie z.B. Gewebe oder Folien aufweist, hinter der Austragsöffnung möglichst vollständig und gleichmäßig von der Mörtelwalze löst, ohne daß es zu Verformungen oder Rissen im Streifen kommt, kann in Verfahrrichtung hinter der Austragsöffnung eine Vorrichtung angeordnet sein, die die Mörtelschicht von der Mörtelwalze ablöst. Eine solche Vorrichtung ist aber nicht unbedingt erforderlich, insbesondere wenn die Mörtelwalze mit einer besonders glatten Oberfläche oder Beschichtung versehen ist, von der sich der fertige Mörtelstreifen automatisch löst. Vorzugsweise ist diese Vorrichtung ein gespannter Draht, der quer zur Mörtelwalze gespannt ist und die Mörtelwalze in der gesamten Breite berührt. Statt eines Drahtes kann auch eine Schnur gespannt werden. Denkbar ist aber auch eine die Mörtelwalze berührende Metall- oder Kunststoffleiste. Aller erwähnten Mörtel lösenden Vorrichtungen dienen auch dazu, die Mörtelwalze von Dünnbettmörtelresten zu reinigen. Somit entstehen auch keine Mörtelverluste durch Mörtelreste, die möglicherweise an der Unterseite der Mörtelwalze hängenbleiben. Ein dauerhafter und gleichmäßiger Andruck dieser den Mörtel ablösenden Vorrichtungen an die Mörtelwalze kann beispielsweise durch eine oder mehrere gespannte Spiralfedern bewirkt werden, deren jeweils eine Seite an der den Mörtel lösenden Vorrichtung und deren jeweils andere Seite an der seitlichen Gehäusewand befestigt ist.

Die umlaufende Mörtelwalze liegt vorzugsweise bündig an den seitlichen Innenwänden der Mörtelauftragsvorrichtung an. Die unteren Enden der in Verfahrrichtung vorderen und rückwärtigen Wand, die vorzugsweise in seitlicher Ansicht V-förmig nach unten aufeinander zulaufen, so daß sich ein trichterförmiges Gehäuse bildet, sind üblicherweise so dicht an der Mörtelwalze angeordnet, daß der Mörtelvorratsraum durch die Mörtelwalze nach unten verschlossen ist. Damit ist gewährleistet, daß der Mörtel nur während des Aufbringvorgangs und dann nur durch die dafür vorgesehene spaltförmige Austragsöffnung zwischen der Unterkante der Einstellvorrichtung und der Mörtelwalze auf die zu beschichtenden Steine gelangt.

Gemäß einer weiteren Ausbildung ist vorgesehen, daß zur seitlichen Führung der Vorrichtung auf den Steinen mindestens ein senkrechtes Führungsrad bzw. eine senkrechte Führungsrolle seitlich angeordnet ist. Dadurch wird der Widerstand der Vorrichtung gegenüber den Steinen weiter herabgesetzt und somit der Kraftaufwand für den Arbeiter verringert, der die Vorrichtung bewegt. Denkbar sind aber auch die üblichen aus dem Stand der Technik bekannten seitlichen Führungsschienen.

Gleichermaßen betrifft die Erfindung ein entsprechendes Verfahren zum Aufbringen von Dünnbettmörtel in gleichmäßiger Dicke auf eine Seite von mehreren, naben ein oder angeordneten Steinen gemäß Patentanspruch 12. Die Dicke und die Breite des Mörtelstreifens können durch eine Einstellvorrichtung für die Dicke der Mörtelschicht, insbesondere eine Schablone oder ein Einstellblech, variiert werden. Vorzugsweise wird zur Durchführung des Verfahrens eine Mörtelauftragsvorrichtung mit einem oder mehreren der zuvor beschriebenen Merkmale verwendet.

Da diese Vorrichtung gegenüber dem Gegenstand der deutschen Patentanmeldung 100 54 900.4 statt des Förderbands nur eine einzelne Mörtelwalze aufweist, kann der Mörtelvorratsraum weiter verkleinert werden, womit wiederum eine zusätzliche Gewichtsersparnis verbunden ist.

Im folgenden wird die Erfindung beispielhaft anhand von Zeichnungen verdeutlicht:
- Figur 1a: zeigt schematisch eine Variante der erfindungsgemäßen Mörtelauftragsvorrichtung im Ruhezustand
- Figur 1b: zeigt dieselbe Vorrichtung während des Aufbringvorgangs
- Figur 2: zeigt verschiedene Varianten von Blechen zur Einstellung der Mörtelstreifenbreite und -dicke

In Figur 1a ist ein Teil einer Wand aus Hochlochziegeln zu sehen; drei Steine 3 sind nebeneinander angeordnet und sollen für die Aufnahme der nächsten Steinschicht vorbereitet werden. Hierzu wird eine Dünnbettmörtelschicht 2 auf ihre obere Oberfläche aufgebracht.

Hierfür wird eine Mörtelauftragsvorrichtung 1 verwendet. Sie besteht im wesentlichen aus einem in Seitenansicht trichterförmigen Behälter. Die Vorrichtung 1 weist oben eine rechteckige Einfüllöffnung 5 für Mörtel 2 auf. Sie hat eine Breite, die im wesentlichen der Breite B der Steine 3 entspricht. Ihre Länge L und diese Breite definieren die Größe der Einfüllöffnung 5.

In der seitlichen Durchsicht durch den Schlitten 1 gemäß Figur 1a ist die Anordnung der Mörtelwalze 6, des Einstellblechs 9 und des den Mörtelstreifen 2 von ihr ablösenden Drahts 8 zu erkennen. Wird die mit Dünnbettmörtel 2 gefüllte Vorrichtung 1 in Verfahrrichtung s bewegt, werden automatisch zwei Räder 7 angetrieben, die an der Vorrichtung 1 befestigt sind und über die Zahnräder a und b die Mörtelwalze 6 antreiben. Die Fördergeschwindigkeit der Mörtelwalze 6 entspricht genau der Geschwindigkeit der über die Steine 3 bewegten Vorrichtung 1, so daß durch die spaltförmige Austragsöffnung 4 exakt die Mörtelmenge austritt, die auf den Steinen 3 zur Bildung einer geschlossenen Schicht nötig ist. Die Mörtelwalze 6 verschließt die Vorrichtung 1 unten vollständig und gewährleistet dadurch, daß der Mörtel 2 nur während des Aufbringvorgangs und dann nur durch die dafür vorgesehene Austragsöffnung 4 auf die Steine 3 gelangt. An dem unteren Teil der Rückwand ist ein Einstellblech 9 mit zwei Schrauben befestigt, das zwischen seiner Unterkante und der Mörtelwalze 6 einen schmalen Spalt bildet, der als Austragsöffnung 4 für den Mörtel 2 dient. Der Abstand zwischen der Unterkante des Einstellblechs 9 und der Mörtelwalze 6 ist über die gesamte Breite 2 Millimeter. Werden die beiden Schrauben des Einstellblechs 9 gelockert, so kann die Spalthöhe bis auf 1 Millimeter verringert oder bis auf 5 mm vergrößert werden. Die Unterkante des Einstellblechs 9 ist, was in der Zeichnung nicht dargestellt ist, etwas auswärts gebogen, um den austretenden Dünnbettmörtel 9 zu glätten und etwas zusammenzupressen.

Während des Aufbringvorgangs transportiert die Mörtelwalze 6 die Mörtelmasse 2 immer in den hinteren Bereich des Vorratsbehälters 1 und preßt den Mörtel 2 durch die spaltförmige Austragsöffnung 4, wodurch ein Mörtelstreifen 2 hergestellt wird, der die Breite B der zu beschichtenden Steine hat und bedingt durch die Höhe D_{M} der Austragsöffnung 2 Millimeter dick ist. Damit sich der fertige Mörtelstreifen 2 leicht von der Mörtelwalze 6 ablöst und gleichmäßig auf die Steinoberfläche gleitet, ist unter der Austragsöffnung 4 ein Draht 8 gespannt, der an die Mörtelwalz 6 drückt und damit den Mörtelstreifen 2 von ihr löst.

In Figur 2 sind mögliche Varianten des Einstellblechs 9 dargestellt, mit deren Hilfe nicht nur die Dicke D_{M} der Mörtelschicht, sondern auch die Breite B_{M} des austretenden Mörtelstreifens 2 eingestellt werden kann. Figur 2a zeigt die einfachste Variante, die durch Höhenverstellung lediglich die Einstellung der Mörtelstreifendicke D_{M} erlaubt. Mit Hilfe des in Figur 2b dargestellten Einstellblechs 9 läßt sich auch die Mörtelstreifenbreite B_{M} einstellen. Im eingebauten Zustand berührt die unterste Kante des Blechs 9 über eine bestimmte Breite die Mörtelwalze 6, so daß an dieser Stelle kein Mörtel 2 austreten kann. Durch den übrigen Bereich wird ein Mörtelstreifen 2 der Breite B_{M} und der Dicke D_{M} gebildet. Figur 2c zeigt eine Variante eines Einstellblechs 9, mit dem zwei Mörtelstreifen 2 der Breite B_{M} und der Dicke D_{M} hergestellt werden können, die beispielsweise nur auf dem äußeren Rand der zu beschichtenden Steine 3 aufgebracht werden.

### Bezugszeichenliste:

- 1: Mörtelauftragsvorrichtung
- 2: Dünnbettmörtel bzw. -mörtelstreifen
- 3: Stein
- 4: Austragsöffnung für Mörtel
- 5: Einfüllöffnung für Mörtel
- 6: Mörtelwalze
- 7: Antriebsrad
- 8: Draht
- 9: Einstellblech
- 10: Öffnung für Schraube
- 11: Handgriff bzw. Stütze
- a: Zahnrad mit Mörtelwalze verbunden
- b: Zahnrad mit Antriebsrad verbinden
- B: Breite der Steine
- B_{M}: Breite des Mörtelstreifens bzw. Breite der Austragsöffnung
- D_{M}: Dicke des Mörtelstreifens bzw. Höhe der Austragsöffnung
- L: Länge der Vorrichtung
- s: Verfahrrichtung

## Patentansprüche

1. Mörtelauftragsvorrichtung zum Aufbringen von Dünnbettmörtel (2) auf eine Seite von mehreren, nebeneinander angeordneten Hochlochsteinen (3), die zwecks Aufbringung des Mörtels (2) in einer Verfahrrichtung (s) über die Steine (3) bewegt wird, mit einer Einfüllöffnung (5) und einer Austragsöffnung (4),
**dadurch gekennzeichnet,**
**daß** die Austragsöffnung (4) durch eine umlaufende, die Steine (3) nicht berührende Mörtelwalze (6) und eine Einstellvorrichtung (9) für die Dicke (D_{M}) der Mörtelschicht (2) begrenzt ist, wobei die zwischen der Mörtelwalze (6) und der Einstellvorrichtung (9) gebildete Austragsöffnung (4) als ein Spalt ausgebildet ist, durch den der Mörtel zu einem Mörtelstreifen (2), welcher der Höhe und Breite des Spaltes entspricht, geformt wird,
**daß** die umlaufende Mörtelwalze (6) über ein Getriebe (a, b) durch mindestens ein die Steine (3) berührendes mit dem Gehäuse der Mörtelauftragsvorrichtung (1) verbundenes, in Verfahrrichtung (s) vor der Mörtelwalze (6) angeordnetes Antriebsrad (7) angetrieben wird und
**daß** die Austragsöffnung (4) in Verfahrrichtung (s) hinter der Achse der Mörtelwalze (6) angeordnet ist,
so daß der fertig geformte Mörtelstreifen (2) in Verfahrrichtung (s) hinter der Austragsöffnung (4) auf die Steine (3) aufgelegt wird.

2. Mörtelauftragsvorrichtung nach Anspruch 1, **dadurch gekennzeichnet, daß** das Getriebe (a, b) ganz oder teilweise von einer Verkleidung umgeben ist.

3. Mörtelauftragsvorrichtung nach Anspruch 1 oder 2, **dadurch gekennzeichnet, daß** das Antriebsrad (7) derart angeordnet ist, daß es einen Teil des Gewichts der Mörtelauftragsvorrichtung (1) trägt.

4. Mörtelauftragsvorrichtung nach einem der Ansprüche 1 bis 3, **dadurch gekennzeichnet, daß** das Antriebsrad (7) unter dem in Verfahrrichtung (s) vorderen Teil der Mörtelauftragsvorrichtung (1) angeordnet ist.

5. Mörtelauftragsvorrichtung nach einem der Ansprüche 1 bis 4, **dadurch gekennzeichnet, daß** in Verfahrrichtung (s) hinter der Austragsöffnung (4) eine Vorrichtung (8) zur Ablösung der Mörtelschicht (2) von der Mörtelwalze (6) angeordnet ist.

6. Mörtelauftragsvorrichtung nach Anspruch 5, **dadurch gekennzeichnet, daß** die den Mörtel (2) ablösende Vorrichtung (8) ein gespannter Draht ist.

7. Mörtelauftragsvorrichtung nach einem der Ansprüche 1 bis 6, **dadurch gekennzeichnet, daß** die Einstellvorrichtung (9) ein Einstellblech ist.

8. Mörtelauftragsvorrichtung nach Anspruch 7, **dadurch gekennzeichnet, daß** das Einstellblech auswärts gebogen ist.

9. Mörtelauftragsvorrichtung nach einem der Ansprüche 1 bis 8, **dadurch gekennzeichnet, daß** ein Teil der unteren Kante der Einstellvorrichtung (9) die Mörtelwalze (6) berührt.

10. Mörtelauftragsvorrichtung nach einem der Ansprüche 1 bis 9, **dadurch gekennzeichnet, daß** der Mörtelvorratsraum durch die Mörtelwalze (6) unten verschlossen ist.

11. Mörtelauftragsvorrichtung nach einem der Ansprüche 1 bis 10, **dadurch gekennzeichnet, daß** mindestens ein senkrechtes Führungsrad oder eine senkrechte Führungsrolle zur seitlichen Führung der Mörtelauftragsvorrichtung (1) an ihr angeordnet ist.

12. Verfahren zum Aufbringen von Dünnbettmörtel (2) in gleichmäßiger Dicke auf eine Seite von mehreren, nebeneinander angeordneten Steinen (3), insbesondere Hochlochsteinen, bei dem zunächst ein Mörtelstreifen (2) vorgegebener Dicke (D_{M}) und Breite (B_{M}) ohne verstärkende Einlage durch eine zwischen einer umlaufenden, die Steine (3) nicht berührenden Mörtelwalze (6), die über ein Getriebe (a, b) durch mindestens ein die Steine (3) berührendes, in Verfahrrichtung (s) vor der Mörtelwalze (6) angeordnetes Antriebsrad (7) angetrieben wird, und einer Einstellvorrichtung (9) gebildeten Austragsöffnung (4), die als Spalt ausgebildet und in Verfahrrichtung (s) hinter der Achse der Mörtelwalze (6) angeordnet ist, geformt wird, wobei der Mörtelstreifen (2) der Höhe und der Breite des Spaltes entspricht, und anschließend der auf diese Weise geformte Mörtelstreifen (2) in Verfahrrichtung (s) hinter der Austragsöffnung (4) auf die Steinoberfläche aufgelegt wird.

## Claims

1. Mortar-applying device for the application of thin-bed mortar (2) to one side of a plurality of adjacent vertically perforated bricks (3), the device being moved over the bricks (3) in a direction of travel (s) for the purpose of applying the mortar (2), and comprising a filling opening (5) and a discharge opening (4),
**characterized in**
**that** the discharge opening (4) is delimited by a revolving mortar roller (6) which does not make contact with the bricks (3) and by an adjusting device (9) for adjusting the thickness (D_{M}) of the mortar layer (2), the discharge opening (4) formed between the mortar roller (6) and the adjusting device (9) being configured as a gap by means of which the mortar is formed into a mortar strip (2) which corresponds to the height and width of the gap, in that the revolving mortar roller (6) is driven, via a gear mechanism (a, b), by means of at least one driving wheel (7) which makes contact with the bricks (3), is connected to the housing of the mortar-applying device (1) and is arranged in front of the mortar roller (6) when viewed in the direction of travel (s), and in that the discharge opening (4) is arranged behind the axis of the mortar roller (6) when viewed in the direction of travel (s), with the result that the ready-formed mortar strip (2) is laid on the bricks (3) behind the discharge opening (4) when viewed in the direction of travel (s).

2. Mortar-applying device according to Claim 1, **characterized in that** the gear mechanism (a, b) is completely or partially enclosed by a covering.

3. Mortar-applying device according to Claim 1 or 2, **characterized in that** the driving wheel (7) is arranged in such a way that it bears some of the weight of the mortar-applying device (1).

4. Mortar-applying device according to one of Claims 1 to 3, **characterized in that** the driving wheel (7) is arranged below the front part of the mortar-applying device (1) when viewed in the direction of travel (s).

5. Mortar-applying device according to one of Claims 1 to 4, **characterized in that** a device (8) for detaching the mortar layer (2) from the mortar roller (6) is arranged behind the discharge opening (4) when viewed in the direction of travel (s).

6. Mortar-applying device according to Claim 5, **characterized in that** the device (8) which detaches the mortar (2) is a taut wire.

7. Mortar-applying device according to one of Claims 1 to 6, **characterized in that** the adjusting device (9) is an adjusting plate.

8. Mortar-applying device according to Claim 7, **characterized in that** the adjusting plate is bent outwards.

9. Mortar-applying device according to one of Claims 1 to 8, **characterized in that** part of the lower edge of the adjusting device (9) makes contact with the mortar roller (6).

10. Mortar-applying device according to one of Claims 1 to 9, **characterized in that** the mortar storage space is closed off at the bottom by the mortar roller (6).

11. Mortar-applying device according to one of Claims 1 to 10, **characterized in that** at least one vertical guiding wheel or one vertical guiding roller for guiding the mortar-applying device (1) laterally is arranged thereon.

12. Method of applying thin-bed mortar (2) in uniform thickness to one side of a plurality of adjacent bricks (3), in particular vertically perforated bricks, in which a mortar strip (2) of predetermined thickness (D_{M}) and width (B_{M}) without a reinforcing insert is first of all formed by means of a discharge opening (4) formed between a revolving mortar roller (6), which does not make contact with the bricks (3) and which is driven, via a gear mechanism (a, b), by means of at least one driving wheel (7) which makes contact with the bricks (3) and is arranged in front of the mortar roller (6) when viewed in the direction of travel (s), and an adjusting device (9), the discharge opening being configured as a gap and being arranged behind the axis of the mortar roller (6) when viewed in the direction of travel (s), the mortar strip (2) corresponding to the height and the width of the gap, and the mortar strip (2) formed in this way is then laid on the brick surface behind the discharge opening (4) when viewed in the direction of travel (s).

## Revendications

1. Dispositif d'application de mortier pour l'application de mortier de collage mince (2) sur un côté de plusieurs briques perforées (3) juxtaposées, qui est déplacé aux fins d'appliquer le mortier (2) dans une direction de déplacement (s) par-dessus les briques (3), comprenant une ouverture de remplissage (5) et une ouverture de déchargement (4),
**caractérisé**
**en ce que** l'ouverture de déchargement (4) est limitée par un rouleau à mortier (6) tournant, ne venant pas en contact avec les briques (3), et un dispositif d'ajustement (9) pour l'épaisseur (D_{M}) de la couche de mortier (2), l'ouverture de déchargement (4) formée entre le rouleau à mortier (6) et le dispositif d'ajustement (9) étant réalisée sous forme de fente, à travers laquelle le mortier est mis en forme de bande de mortier (2) qui correspond à la hauteur et à la largeur de la fente,
**en ce que** le rouleau à mortier tournant (6) est entraîné par le biais d'un système d'engrenages (a, b) par au moins une roue d'entraînement (7) en contact avec la brique (3), connectée au boîtier du dispositif d'application de mortier (1), disposée dans la direction de déplacement (s) avant le rouleau à mortier (6), et
**en ce que** l'ouverture de déchargement (4) est disposée dans la direction de déplacement (s) derrière l'axe du rouleau à mortier (6),
de sorte que la bande de mortier mise à sa forme définitive (2) soit appliquée dans la direction de déplacement (s) derrière l'ouverture de déchargement (4) sur la brique (3).

2. Dispositif d'application de mortier selon la revendication 1, **caractérisé en ce que** le système d'engrenages (a, b) est complètement ou partiellement entouré par un habillage.

3. Dispositif d'application de mortier selon la revendication 1 ou 2, **caractérisé en ce que** la roue d'entraînement (7) est disposée de telle sorte qu'elle porte une partie du poids du dispositif d'application de mortier (1).

4. Dispositif d'application de mortier selon l'une quelconque des revendications 1 à 3, **caractérisé en ce que** la roue d'entraînement (7) est disposée sous la partie avant du dispositif d'application de mortier (1) dans la direction de déplacement (s).

5. Dispositif d'application de mortier selon l'une quelconque des revendications 1 à 4, **caractérisé en ce que** dans la direction de déplacement (s), derrière l'ouverture de déchargement (4), est disposé un dispositif (8) pour décoller la couche de mortier (2) du rouleau à mortier (6).

6. Dispositif d'application de mortier selon la revendication 5, **caractérisé en ce que** le dispositif (8) pour décoller le mortier (2) est un fil tendu.

7. Dispositif d'application de mortier selon l'une quelconque des revendications 1 à 6, **caractérisé en ce que** le dispositif d'ajustement (9) est une tôle d'ajustement.

8. Dispositif d'application de mortier selon la revendication 7, **caractérisé en ce que** la tôle d'ajustement est cintrée vers l'extérieur.

9. Dispositif d'application de mortier selon l'une quelconque des revendications 1 à 8, **caractérisé en ce qu'**une partie du bord inférieur du dispositif d'ajustement (9) est en contact avec le rouleau à mortier (6).

10. Dispositif d'application de mortier selon l'une quelconque des revendications 1 à 9, **caractérisé en ce que** l'espace de réserve de mortier est fermé en bas par le rouleau à mortier (6).

11. Dispositif d'application de mortier selon l'une quelconque des revendications 1 à 10, **caractérisé en ce qu'**au moins une roue de guidage verticale ou un rouleau de guidage vertical est disposé sur le dispositif d'application de mortier (1) pour son guidage latéral.

12. Procédé pour appliquer du mortier de collage mince (2) avec une épaisseur uniforme sur un côté de plusieurs briques (3) juxtaposées, en particulier des briques perforées, dans lequel tout d'abord une bande de mortier (2) d'épaisseur (D_{M}) et de largeur (B_{M}) prédéterminées sans insert de renforcement est formée par une ouverture d'application (4) disposée entre un rouleau à mortier (6) tournant, ne venant pas en contact avec la brique (3), qui est entraîné par le biais d'un système d'engrenages (a, b) par au moins une roue d'entraînement (7) en contact avec la brique (3), disposée dans la direction de déplacement (s) avant le rouleau à mortier (6), et un dispositif d'ajustement (9), laquelle ouverture d'application (4) est réalisée sous forme de fente et est disposée dans la direction de déplacement (s) derrière l'axe du rouleau à mortier (6), la bande de mortier (2) correspondant à la hauteur et à la largeur de la fente, et ensuite la bande de mortier (2) formée de cette manière est appliquée dans la direction de déplacement (5) sur la surface de la brique derrière l'ouverture d'application (4).
